# EUROPÄISCHE PATENTSCHRIFT

(11) **EP 0 046 461 B1**
(45) Veröffentlichungstag und Bekanntmachung des Hinweises auf die Patenterteilung: **24.09.1986**
(21) Anmeldenummer: 80105031.1
(22) Anmeldetag: 25.08.1980
(51) Int. Cl.: B01L 3/02

(54) **Dosiervorrichtungen für Flüssigkeiten oder Gase**
Apparatus for dosing liquids or gases
Dispositifs de dosage pour liquides ou gaz

(43) Veröffentlichungstag der Anmeldung: 03.03.1982
(73) Patentinhaber: Stöcker, Winfried, Dr. med., D-2401 Gross Grönau (DE)
(72) Erfinder: Stöcker, Winfried, Dr. med., D-2401 Gross Grönau (DE)
(74) Vertreter: UEXKÜLL & STOLBERG

## Beschreibung

### 1. STAND DER TECHNIK

### 1.1. Kolbenhubpipetten mit Wegwerfspitzen

Vor zwanzig Jahren wurden Flüssigkeiten vorwiegend mit Meßpipetten aus Glas dosiert. Das hat sich seit Einführung der von BERGMANN und SOLTER (DE-C 12 91 142, Firma Eppendorf-Gerätebau, Hamburg, Deutschland) beschriebenen Luftpolster-Kolbenhubpipette schlagartig geändert. Auf den Schaft dieser Pipette werden Einwegspitzen gesteckt, die ein größeres Volumen fassen, als mit ihnen pipettiert werden soll. Wenn die gebrauchten Pipettenspitzen durch neue ersetzt werden, gibt es keine unerwünschte Verschleppung eines Teils der dosierten Flüssigkeit von einer Probe zur nächsten, weil Zylinder und Kolben der Pipette durch ein Luftpolster vom Dosiergut getrennt werden und nicht mit ihm in Berührung kommen. Den Vorteil, den das Dosieren mit einem Luftpolster bringt, handelt man gegen eine Reihe von Fehlermöglichkeiten ein:

a) Luft entweicht in der Regel schneller als Flüssigkeiten durch Lecks im Meßteil der Pipette oder zwischen dem Pipettierschaft und einer schlecht sitzenden oder schlecht gefertigten Spitze. Dadurch entstehen häufig Fehler beim Aufnehmen und beim Abgeben der Flüssigkeit.

b) Das Volumen eines Gases ändert sich mit der Temperatur viel stärker als das Volumen einer Flüssigkeit. Deshalb führen Temperaturschwankungen im Luftpolster während des Pipettierens zu Fehldosierungen.

c) Wird die Pipette frei gehalten, dann strömt, auch bei einem gleichmäßigen Lauf des Kolbens im Zylinder, die verdrängte Dosierflüsskeit ruckartig aus der Pipettenflächenspannung der Flüssigkeit bedingte Gegendruck, beginnt die Spitze auszulaufen, und zwar springt der erste Teil der Flüssigkeit vor die Spitze. Fällt er als Tropfen ab, dann beginnt der Prozeß von neuem. Dieses Phänomen stört, wenn Volumina unter 10 u.) einer Flüssigkeit hoher Oberflächenspannung dosiert werden sollen.

d) Hält man eine Pipette beim Dosieren nicht senkrecht, dann füllt sich ihre Spitze mit einem zu großen Volumen, besonders wenn die Flüssigkeitssäule in der Spitze hoch ist. Dieser Fehler ist durch die hohe Dehnungsfähigkeit der Luft und durch den von der Flüssigkeit erzeugten statischen Unterdruck bedingt.

e) Flüssigkeiten, mit denen sich die Pipettenspitzen stark benetzen, sollten mit Luftpolster-Kolbenhubpipetten nicht dosiert werden, weil sie in unterschiedlich großen Mengen an der Spitze hängenbleiben.

f) Die Spitzen müssen beim Abgeben des Dosiergutes ganz entleert werden. Dazu überrollt man den federnden Druckpunkt der Pipette. Wenn Flüssigkeiten mit niedriger Oberflächenspannung pipettiert werden, bilden sich dabei Blasen, und diese können die Untersuchung stören. Platzen sie, dann werden benachbarte Analysen verunreinigt oder verdorben (Chromatographie, Blutgruppenbestimmung).

Für jedes unterschiedliche Volumen wurde anfangs eine eigene Kolbenhubpipette gebraucht. Später wurden Pipetten verwendet, die mehrere Volumina dosieren können. Ihr Kolbenhub läßt sich durch Verstellung der Anschläge verändern, entweder in Stufen (z. B. Modell 1100 V der Firma Kontron, Eching, Deutschland) oder stufenlos (z. B. Modell 3100 der Firma Kontron). Besonders genau kann der Kolbenhub durch ein Mikrometer stufenlos eingestellt werden (z. B. US-A 3 334 788 oder Finnpipette⁰ der Firma Müller ratiolab, Dreieich, Deutschland).

### 1.2. Kapillarkolbenpipetten

Im Gegensatz zu den Luftpolster-Kolbenhubpipetten dosieren die Kapillarkolbenpipetten nicht verschleppungsfrei. Ihre Kolben und Zylinder werden von der dosierten Flüssigkeit benetzt (z. B. Capilettor® der Firma Labora Mannheim, Deutschland oder Transferpettor^{m} der Firma Brand, Wertheim, Deutschland). Dafür teilen sie nicht die Nachteile, die das Luftpolster mit sich bringt. Man wird beispielsweise zum Pipettieren von Vollblut die Kapillarkolbenpipetten vorziehen. Der Kolbenhub ist bei diesen Pipetten ebenfalls fixiert, oder er läßt sich in Stufen oder stufenlos verstellen.

### 1.3. Handdosierer zur mehrmaligen Flüssigkeitsabgabe nacheinander (Dispensierpipetten)

Die bisher beschriebenen Dosiergeräte sind Transferpipetten. Mit ihnen wird ein bestimmtes Volumen aufgenommen und gleich darauf wieder abgegeben. Soll eine größere Menge Flüssigkeit in mehreren kleinen Portionen abgegeben werden, verwendet man "Repeating Dispensors". Ein solches Instrument haben HORN und THIELMANN angegeben (DD-A 107 392). Es ist so konzipiert, daß bei jedem Schritt das abgegebene Volumen durch Luft ersetzt wird. In der US-A 3 161 323 wird ein "Repeating Dispensor" beschrieben, der sich in vielen Labors bewährt hat (Firma Hamilton, Bonaduz, Schweiz). Er enthält eine Mikropräzisionsspritze, deren Kolben durch einen Zahnstangen-Ratschenmechanismus im Zylinder Schritt für Schritt verschoben wird. Das mit jedem Mal abgegebene Volumen ergibt sich aus dem Innenquerschnitt der Spritze und dem Abstand zweier benachbarter Zähne auf der Zahnstange voneinander. Mit der selben Zahnstange kann man nur dann unterschiedlich Volumina je Schritt dosieren, wenn Spritzen unterschiedlicher Innenquerschnitte bereithält und sie durch Lösen und Wiederbefestigung mehrerer Schrauben auswechselt. Für manche Laborarbeiten wünscht man, daß dieselbe Pipette genaue Volumina nicht nur mehrmals nacheinander abgeben, sondern auch aufziehen könnte. Davor kapituliert der "Hamilton-Dispensor". Aus seiner Konstruktion ergeben sich zwei weitere prinzipielle Nachteile:
a) Die Zahnstange wird parallel zum Kolben geführt und nicht in derselben Achse. Die Verbindung des Kolbens mit der Zahnstange neigt deshalb zum Verkanten, und es können sich daraus Fehldosierungen ergeben, besonders wenn die verwendete Spritze dem Verschieben des Kolbens einen erhöhten Reibungswiderstand entgegensetzt.
b) In den Intervallen zwischen den einzelnen Dosierschritten wird die Zahnstange aus dem Angriff der Klinke entlassen. Jetzt können Rückstellkräfte in der Spritze die Zahnstange um ein Stück zurückschieben. Auch das könnte zu Fehlern beim Dosieren führen.

Der "Hamilton-Dispensor" wurde mehrmals ohne wesentliche Verbesserungen nachgemacht (z. B. DE-A 27 36 551 und DE-A 25 25 670). Weiterentwickelt wurde er von der Firma Eppendorf-Gerätebau, Hamburg, Deutschland: In der Multipette 478001 liegen die antreibende Zahnstange und die Spritze in derselben Achse. Das mit einem Schritt abzugebende Volumen kann ohne Auswechseln der Spritze in mehreren Stufen verändert werden. Dazu schiebt man eine Metallzunge unterschiedlich weit vor die Zahnstange und bestimmt dadurch, um welche Strecke die Zahnstange von der Klinke eines Ratschenmechanismus bewegt wird. Darüberhinaus kann man, wie im "Hamilton-Dispensor" das Dosiervolumen variieren, wenn man Spritzen unterschiedlicher Innenquerschnitte verwendet, die bei der Multipette 4780(!) aus Kunststoff bestehen, sehr leicht ausgetauscht und nach Gebrauch weggeworfen werden können. Auch die Multipette 4780^{v} kann nur in einer Richtung genau dosieren und der Kolben ser eingesetzten Spritze ist in der Dosierpause gegen eine unbeabsichtigte Verschiebung nicht gesichert. Diese Nachteile sind in der von der Firma Sarstedt, Nümbrecht, Deutschland, vertrieben "Sarpette® mit Rasterung" (siehe unten) beseitigt, die das Dosiervolumen mit einem "passiven Rastwerk" abmißt.

### 1.4. Prinzip des "Passiven" und des "aktiven Rasters"

In einer Pipette, die eine Flüssigkeit aufnehmen und gleich darauf wieder abgeben soll (Transferpipette) kann das Dosiervolumen durch zwei Anschläge leicht festgelegt werden, die den Kolbenhub nach oben und unten begrenzen. Soll eine Flüssigkeit mehrmals nacheinander aufgenommen oder abgegeben werden (Kollektor- oder Dispensierpipette), dann muß sich der Kolben im Zylinder in derselben Richtung immer wieder um die gleiche Strecke bewegen lassen. Dazu könnte man einen Zylinder mit einer Skala benutzen. Vor jedem Schritt müßte man den nächsten Skalenwert errechnen und den Kolben dann bis dahin verschieben (z. B. Dosiermikrometer der Firma Desaga, Heidelberg, Deutschland). Das geht aber viel schneller und genauer mit Hilfe eines Rastwerks.

Die Zahnstange des "Hamilton-Dispensors" (siehe oben) enthält beispielsweise ein lineares Raster, in das der Vortriebsmechanismus direkt eingreift, um die Zahnstange zu verschieben ("aktives Raster"). Sie wird bei jedem Dosierschritt durch eine gefederte Klinke um eine Strecke versetzt, die gleich dem Abstand zweier Zähne voneinander ist. Die Zahnstange kann aber nur in einer Richtung in genauen, dem Raster entsprechenden Schritten bewegt werden. Soll sie auch in entgegengesetzter Richtung um genaue Strecken verschoben werden, dann empfiehlt es sich, ein "passives Raster" zu verwenden, das nicht Bestandteil der Antriebsmechanik ist, sondern den Vorschub nur markiert, vgl. z. B. Abb. 1. "Passive Rastwerke" gebraucht man beispielsweise in Stufenschaltern elektrischer Geräte (Küchenherd) oder in Objektivwechselrevolvern (Mikroskop). In Schreibmaschinen werden "passive Rastwerke" zum Einstellen der Zeilen durch das Verdrehen der Schreibwalze mit dem Handrad benutzt, in der Regen auch zum Unterteilen der Zeilen in gleichlange Strecken. Die "passiven Rastwerke" befähigen die Schreibmaschiene, einen angeschlagenen Buchstaben wieder genau zu treffen, auch wenn inzwischen die Schreibwalze längs und quer mehrmals verstellt wurde. Daran kann man besonders gut erkennen, wie zuverlässig ein "passives Rastwerk" eine bestimmte Position festlegen kann. Dieses Prinzip wird in der vorliegenden Erfindung für Dosiergeräte übernommen. Es wird bereits bei der "Sarpette® mit Rasterung" der Firma Sarstedt, Nümbrecht, Deutschland, benutzt. Dieses Gerät funktioniert wie eine Luftpolster-Kolbenhubpipette, deren Kolbenhub aber nicht durch zwei Anschläge begrenzt wird, sondern durch den Abstand zweier "passiver Rastungen" voneinander auf einer Stange mit mehreren Rastungen.

Die Schreibwalze einer Schreibmaschine kann außer von einem Handrad auch von einem Ratschenmechanismus verdreht werden, dessen Klinke in ein zirkuläres ("aktives") Raster eingreift und es um einen oder um mehrere Zähne bewegt, vergleichbar dem linearen Verschieben der Zahnstange im "Hamilton-Dispensor" (nur ein Zahn) oder in der Eppendorf-Multipette (ein Zahn oder mehrere Zähne). Ein solcher kreisender Ratschenmechenismus kann in Verbindung mit einem Spindelsystem ebenfalls zur Konstruktion eines Dosiergerätes dienen, wie in dieser Erfindung gezeigt wird (siehe Abb. 4).

### 1.5. Bisherige Verwendung von Spindeln für Dosiergeräte

Durch ein Spindelsystem können in Kolbenhubpipetten vor dem Pipettieren die den Hub begrenzensen Anschläge genau eingestellt werden (US-A 3 334 788 und DE-A 26 32 970). Spindelsysteme werden aber auch zum direkten Verschieben des Kolbens in einem Spritzenzylinder eingesetzt, z.B. im Dosiermikrometer der Firma Desaga, Heidelberg, Deutschland, oder in vielen motorgetriebenen Dosiergeräten. Mit Spindeln kann man durch kleine Stellwinkel und durch einen flachen Gewindeanstieg den Kolben um sehr kleine Schritte bewegen. Der Kolben läßt sich trotzdem immer noch um sehr große Strecken verschieben, wenn die Spindel um mehrere Touren gedreht wird. Dadurch ist man in der Lage, mit derselben Spritze nacheinander sehr kleine und sehr große Volumina zu dosieren. Darüberhinaus läßt sich nach SUNDSTRöM mit Spindeln ein nahezu ruckfreies Gleiten des Kolbens im Zylinder erreichen (DE-B 27 31 102):

Wenn sich eine Kolbendichtung leicht elastisch verformen läßt und der Haftreibungskoeffizient zwischen Zylinder und Kolbendichtung hoch ist, dann bewegt sich der Kolben ruckartig im Zylinder, anstelle gleichmäßig zu gleiten. Auch bei einer guten Spritze ruckt der Kolben ein wenig, wenn er den Haftreibungswiderstand überwunden hat. Der resultierende Fehler kann durch einen Schraubmechanismus reduziert werden. Dabei wird durch ein Gewinde zwischen Kolben und Zylinder der axiale Vorschub des Kolbens mit einer Drehbewegung verknüpft, und der axial gerichtete Ruck zu Beginn jedes Dosierschritts verkleinert sich entsprechend dem Radius und der Steigung des Gewindes auf einen Bruchteil. Die von SUNDSTRöM empfohlenen Einwegspritzen, deren Kolben ein selbstschneidendes Außengewinde tragen, sind aber sicher für das Pipettieren mit hoher Präzision viel zu ungenau, obwohl sie dafür eigentlich vorgesehen sind. Im übrigen ist das Prinzip bereits seit über zehn Jahren durch die "Spritze mit Gewindekolben" bekannt (Firma Hamilton, Bonaduz, Schweiz, Katalog H-79, S. 22). Bei dieser trägt die Kolbenstange ein Gewinde, das sich in einer mit dem Spritzenzylinder starr verbundenen Mutter sreht. Dabei dreht sich die Dichtung des Kolbens mit während sich der Kolben nahezu ruckfrei axial verschiebt.

### 1.6. Motorgetriebene Dosiergeräte

Für die Konstruktion motorgetriebener Dosiergeräte eignen sich Spindelsysteme besonders gut. Es werden aber auch Zahnstangen mit Schneckenantrieb und andere Systeme eingesetzt. Bei guten Geräten kann der Stempel im Spritzengehäuse in beide Richtungen genau verschoben werden. Man erreicht kleinste definierte Hubverschiebungen mit einem Übersetzungsgetriebe oder mit einer Spindel, deren Gewinde sehr flach ansteigt. Die Spindel kann parallel zum Spritzenkolben liegen oder besser in derselben Achse.

In der DE- 2 439 269 wird eine Arzneimittel-Injektionseinrichtung beschrieben, bei der in einer Injektionsspritze der Spritzenkolben in Zusammenhang mit der Drehbewegung eines Motors verschoben wird. Die Volumenabgabe wird durch einen elektrischen Tourenzähler gesteuert.

Die CH-A- 607 620 beschreibt eine Dosiervorrichtung, bei der ein Kolben in einem Zylinder durch einen motorisch getriebenen Spindelmechanismus verschoben wird. Hier ist die zur Volumeneinstellung erforderliche Verstellbewegung des Spindelmechanismus durch Anschläge auf zwei Skalenringen definiert.

In letzter Zeit werden zum Antrieb von Dosiergeräten Schrittmotoren bevorzugt. Sie werden durch eine Positionierelektronik angesteuert und man erzielt mit ihnen eine hohe Dosiergenauigkeit.

Beispiele für motorgetriebene Dosiergeräte: Microlab M^{m} und Microlab P^{m} der Firma Hamilton, Bonaduz, Schweiz; Dosierwerk des "Automatic Clinical Analyzer" der Firma Du Pont, Wilmington, Delaware, USA; Reagenzdosierer 5211 der Firma Eppendorf-Gerätebau, Hamburg, Deutschland; für mehrere Spritzen gleichzeitig: RIA-Sample-Processor der Firma LKB-Wallac, Turku, Finnland; Autodrop-Titertek0 der Firma Flow Laboratories, Bonn. Die meisten motorgetriebenen Dosiergeräte sind sehr vielseitig, weil sie in Aufnahme- und in Abgaberichtung genau dosieren können und weil sie einen großen Volumenbereich abdecken. Sie sind aber auch technisch aufwendig und dadurch teuer, sie beanspruchen viel Arbeitsfläche und können in der Regel nicht so leicht von einem Laborplatz zum anderen transportiert werden wie ein Handgerät.

### 1.7. Mehrkanalige Dosiergeräte

Damit man dem Bedürfnis des Laborpersonals nach einer Verkürzung der Arbeitszeit entgegenkommen konnte, hat man in der Vergangenheit Dosiergeräte mit mehreren Kanälen entwickelt. Ein solches Gerät wird in der DE-A- 2 731 536 angegeben.

In einem anderen, von der Firma Flow Laboratories, Bonn, Deutschland, vertriebenen Multititer®-Pipette sind mehrere der oben beschriebenen Kolbenhubpipetten zusammengefaßt. Diese Pipetten gibt es auch mit verschiedenen Handgriffen für verschiedene zu dosierende Volumina (Finnipette®, DE-A 2 700 096) oder mit stufenlos verstellbarem Hub (Titerteklb-Multikanal-Pipettierhandgriff der Firma Flow Laboratories, Bonn, Deutschland).

Die Firma Hamilton (Bonaduz, Schweiz) vertreibt einen "Terasaki-Dispensor", mit dem man nach dem Prinzip des oben beschriebenen "Hamilton-Dispensors" sechs Spritzen nebeneinander betätigen kann. Diesem Gerät fehlt eine genaue Führung: Wenn sich in einer der Spritzen der Kolben schwer verschieben läßt, dann verkantet sich das Gestänge, und die Kolben auf der Seite der schwergängigen Spritze werden nicht so weit verschoben wie es vorgesehen ist, auf der anderen Seite umso weiter. Das führt zur Abgabe unterschiedlicher Volumina in den verschiedenen Spritzen. Außerdem können die einzelnen Spritzenzylinder beim Aufziehen der zu dosierenden Flüssigkeit umbemerkt um ein Stück zurückrutschen. Wenn sie beim Abgeben der Flüssigkeit wieder vorgeschoben werden, entsteht ein Dosierfehler. Dieses Gerät ist daher für ein zuverlässiges und genaues Dosieren nicht geeignet. Bei einigen großen, motorgetriebenen Mehrkanal-Dosiergeräten werden die gegeneinander zu verschiebenden Kolben und Zylinder parallel geführt und gegen ein Verrutschen gesichert, z. B. Autodrop-Titertek® der Firma Flow Laboratories; RIA-Sampie-Processorlb der Firma LKB-Wallac; Seromat® der Firma Greiner, Nürtingen, Deutschland.

Auch für die Mehrkanal-Dosiergeräte der vorliegenden Erfindung mit beispielsweise sechs oder zwölf Spritzen ist eine exakte Gradführung erforderlich, z. B. eine beidseitige Buchsenführung. Sie darf aber nicht zu schwer sein, wenn das Gerät zum Dosieren in der Hand gehalten werden soll. Sie ist daher schwächer auszulegen als es in Tischgeräten möglich ist. Um den Verlust an Belastbarkeit zu kompensieren, kann die Gradführung erfindungsgemäß von einer Gelenkparallelführung unterstützt werden, wie sie von Pressen für Kümpelzwecke bekannt ist (Hallmann, U.C., "Patentanmeldung leicht gemacht", 1977, Hans-Holzmann-Verlag Bad Wörirshofen, Ss. 48 ff). Es ist auch möglich, mit Schlauchpumpen mehrere Proben gleichzeitig zu pipettieren, diese Geräte dürften sich aber nur für semiquantitatitatives Dosieren eignen (z. B. Schlauchpumpe der Firma Jungkeit, Nörten-Hardenberg, Deutschland, oder Autospotter⁰ der Firma Desaga, Heidelberg, Deutschland). Ebenfalls nicht geeignet für ein genaues Dosieren im Mikroliterbereich sind die eher zum Abfüllen von Flüssigkeiten vorgesehenen Geräte nach DT-C 24 59 365, DE-A 28 00 771 und DE-A 27 25 835. Bei der in DE-B 24 15 021 beschriebenen Mikropipettiereinrichtung wird dieselbe Flüssigkeit gleichzeitig in mehrere Gefäße getropft. Die Volumenabgabe ist ungenau und von der Oberflächenspannung der zu pipettierenden Flüssigkeit abhängig. Wenn ein Kanal verstopft ist, dann wird das für diesen Kanal vorgesehene Volumen auf die anderen Kanäle verteilt.

Die bisher bekannten, von Hand zu betätigenden Dosiergeräte weisen eine Reihe verschiedener Nachteile auf, die oben im einzelnen beschrieben wurden. Bei den Pipetten der vorliegenden Erfindung sind diese Nachteile zu beseitigen.

Der Erfindung liegt die Aufgabe zugrunde, eine Dosiervorrichtung für Flüssigkeiten zu schaffen, die ein hohes Maß an Dosiergenauigkeit besitzt und funktionsmäßig so vielseitig ist, wie ein durch Schrittmotoren mit Positionierelektronik getriebenes Präzisionsdosiergerät. Dabei ist beispielsweise die Dosiervorrichtung der oben z;tierten DE-B 2 439 269, die der dem Oberbegriff des Anspruchs 1 entspricht, so zu verbessern, daß sie von Hand betätigt werden kann, wobei die elektrische Impulszähleinrichtung durch ein von der Bedienungsperson fühlbares Signal zur Begrenzung des Dosiervolumens zu ersetzen ist. Zusätzlich sollte es möglich sein, Signale auch für Drehbewegungen um weniger als 360° zu setzen.

Diese Aufgabe der Begrenzung des Dosiervolumens wird durch ein über ein Handrad und/oder einen Umlenkhebel betätigbares Ringrastwerk gelöst, das sowohl im Uhrzeigersinn als auch gegen den Uhrzeigersinn drehbar ist,
wobei das Ringrastwerk direkt oder indirekt mit einer Spindel oder mit einer Spindelmutter in Verbindung steht,
durch eine Verstellung des Winkels, den Spindel und Spindelmutter zueinander einnehmen, ein Stempel in einem Gehäuse verschoben wird
und der Verschiebeweg des Stempels im Gehäuse durch das Ringrastwerk in definierte Strecken unterteilt ist, deren Längen dem Drehwinkel proportional sind, die zwei Rastungen (Rasterring) oder zwei Anschläge des Ringrastwerks zueinander einnehmen. Die Verdrehung erfolgt mittels eines Handrades, eines Umlenkhebels oder anderer einfacher Mittel.

Dem bisherigen Stand der Technik ist eine so einfache mechanische Einstelleinrichtung nicht zu entnehmen. Zwar liegt bei den motorisch angetriebenen Dosiergeräten ein dem Erfindungsgegenstand vergleichbares Prinzip vor, wenn jedoch bei dieser Art von Geräten der Motor durch ein Handrad ersetzt wird, sind sie nicht in der Lage, die Aufgabe der Erfindung zu lösen. Keine Literaturstelle weist auf die Zwischenschaltung eines Ringrastwerkes oder eines Ratschenmechanismus hin. Aber gerade das Ringrastwerk oder der Ratschenmechanismus liefert die einfache Handhabung mit angestrebten Präzision.

Die Pipetten der Erfindung dosieren ebenso genau und sie sind in ihrer Funktion so vielseitig wie gute, durch Schrittmotoren mit Positionierelektronik getriebene Präzisionsdosiergerate. Ein und dieselbe Pipette läßt sich gebrauchen
a) als Kolbenhubpipette mit der man sicher ist vor Verschleppungsfehlern (trennendes Luftpolster zwischen Volumenabmeßteil und Dosiergut Wegwerfspitzen),
b) wie eine Kapillarkolbenpipette, mit der Verschleppungsfehler möglich sind (kein Luftpolster, dadurch wird der Sollwert des Dosiervolumens genauer eingehalten, fest eingebaute Spritze),
c) wie eine Kapillarkolbenpipette, mit der man sicher ist vor Verschleppungsfehlern (kein Luftpolster, Wegwerfspitzen),
d) als Dispensierpipette (gleiche oder verschiedene definierte Volumina können mehrmals nacheinander abgegeben werden), die in der Dosierpause gegen eine unbeabsichtigte Verstellung gesichert ist,
e) als Kollektorpipette (Dispensierpipette mit umgekehrter Dosierrichtung),
f) als Dilutorpipette (Verdünnung eines kleinen Probenvolumens in einer großen Menge Lösungsmittel; die Pipette hat dafür nacheinander kleine und vergleichsweise sehr große Volumina präzise zu dosieren, ohne daß zwischendurch Teile ausgetauscht werden müssen).

In den mehrkanaligen Ausführungsformen sind alle diese Funktionen zu vervielfältigen. Die verschiedenen Kanäle müssen mit der gleichen Richtigkeit und Genauigkeit dosieren.

Für die Dosiergeräte dieser Erfindung verden vorwiegend Präzisionsspritzen benutzt deren Kolben (Stempel) bei einem Dosierschritt um eine bestimmte Strecke im Zylinder (Gehäuse) verschoben werden. Der Gesamthub jedes Kolbens wird in eine bestimmte Anzahl Teilstrecken zerlegt.

Bei den Ausführungsformen dieser Erfindung wird der Kolben durch ein Spindelsystem im Spritzengehäuse verschoben. Jedem Drehwinkel einer Spindel gegen eine Spindelmutter ist ein bestimmter Kolbenvorschub zugeordnet. Der Drehwinkel kann durch zwei Anschläge begrenzt werden (siehe Abb. 4) oder durch zwei Rasungen eines zirkulären "passiven Rastwerks".

Das zirkuläre "passive Rastwerk" erfüllt hier die gleiche Funktion wie eine Steuerschaltung in einem Dosiergerät mit Schrittmotor. Es unterteilt den Kolbenhub in beliebig kleine definierte Strecken und erlaubt es, daß bestimmte Volumina einmal oder mehrmals nacheinander aufgenommen oder abgegeben werden. Mit Pipetten, die mehrere "passive Rastwerke" enthalten, können nacheinander verschiedene Volumina dosiert werden, ohne daß Spritzen zwischen den Pipettierschritten ausgewechselt werden müssen (Abb. 1). Diese Pipetten eignen sich daher auch als Dilutoren, abgesehen davon, daß sie auch als Transfer-, Dispensier- und Kollektorpipetten verwendet werden können.

Das Spindelsystem kann den zusätzlichen Vorteil bringen, daß sich der Kolben nahezu ruckfrei in axialer Richtung verschieben läßt, weil er gleichzeitig im Zylinder gedreht werden kann (Abb. 2).

Es werden Konstruktionen vorgeschlagen, die ein stufenloses Einstellen der Dosiervolumina erlauben (Abb. 3 und Abb. 4).

Die Pipetten können mit fest eingebauten Kolbenhubeinheiten ausgerüstet sein oder mit Präzisionsspritzen oder mit Spritzen, die man bei einen Probenwechsel ganz oder teilweise verwirft. Man kann auch mit aufzusteckenden Einwegpipettenspitzen dosieren.

Bei den Mehrkanalpipetten werden die Stempel in den Gehäusen durch eine besondere Führung genau parallel verschoben, wodurch in allen Kanälen gleiche Volumina dosiert werden. Es werden mehrere bevorzugte Ausführungsformen beschrieben, um zu zeigen, wie sich die Aufgabe der Erfindung lösen läßt.

Die Dosiervorrichtungen dieser Erfindung weisen als zentralen Bestandteil ein oder gleichzeitig mehrere längliche Gehäuse auf, in denen je ein Stempel dicht abschließend gleitet. Der Stempel teilt das Gehäuse in zwei Räume. Der eine Raum ist für den Druckausgleich nach außen hin offen, in den anderen wird beim Dosieren das zu dosierende Gas oder die zu dosierende Flüssigkeit eingefüllt, oder er ist mit der zu dosierenden Flüssigkeit einer separaten Füllkammer durch ein nach außen hin im übrigen geschlossenes Hohlraumsystem, gegebenenfalls über ein Luftpolster, verbunden. Bestandteile dieses Hohlraumsystems können Kanülen, Schläuche oder Pipettenspitzen sein. Gehäuse und Stempel sind fest im Pipettenkörper integriert, oder es werden austauschbare Präzisionsspritzen beliebigen Durchmessers eingesetzt, mit Hohlzylindern aus Glas oder Metall oder Kunststoff und mit Kolben, deren Dichtungen aus Kunststoff, Gummi oder Metall bestehen. Es können auch Einwegspritzen aus Kunststoff mit Kolbendichtungen aus Gummi verwendet werden, die man bei jedem Wechsel des Pipettiergutes im Ganzen austauscht. Für ein verschleppungsfreies Pipettieren reicht es auch, wenn nur das Gehäuse und die Kolbendichtung ersetzt werden. Die Kolbenstange ist dann fest ins Pipettiergerät eingebaut. In diesem Fall kann die Pipette mit einem Abwurfmechanismus versehen sein, der die Gehäuse und die Kolbendichtungen abstreift. Dazu wird ein Ring entlang der Kolbenstange vorgeschoben oder die Kolbenstange wird voll zurückgezogen. Ein ähnlicher Mechanismus kann gegebenenfalls auch für das Abwerfen von Pipettenspitzen vorgesehen werden.

Beim Pipettieren werden Gehäuse und Stempel in axialer Richtung gegeneinander verschoben. Einer bestimmten Verschiebestrecke ist in ein dem Innenquerschnitt des Gehäuses proportionales Dosiervolumen zugeordnet. Diese Strecke wird durch den Abstand zweier Rastungen oder zweier Anschläge voneinander festgelegt.

Bei einer Pipette mit "passivem Ring- Rastwerk" ist die Verschiebung des Stempels im Gehäuse mit der Verschiebung eines Rasterrings gegen einen Rastfolger gekoppelt. Zu Beginn jedes Pipettierschrittes wird der Rastfolger gegen Federkraft aus der Rastung gedrängt. Der Rastfolger zeigt das Ende des Schrittes dadurch an, daß er spürbar in die nächste Rastung federt, siehe Abb. 1 bis 3 und Abb. 5.

"Passive Ring-Rastwerke" bieten für die Konstruktion einer Pipette mehrere grundlegende Vorteile:
a) Die Pipette kann aus der gleichen (nicht endständigen) Position des Stempels heraus in beide Richtungen genau dosieren.
b) Im Rahmen der Kapazität des Dosiergeräts kann der Stempel beliebig oft nacheinander verschoben werden, gleichgültig in welche Richtung.
c) Während der Dosierpause ist die Stellung des Stempels durch die "passive Rastung" gegen ein unbeabsichtigtes Verschieben gesichert.
d) Mit ein und derselben Pipette können verschiedene Volumina dosiert werden, wenn sie gleichzeitig mehrere Rastwerke enthält, wie es in dargestellt ist. Man kann z. B. 100 µ1 aufziehen und dieses Volumen im ganzen oder in 10-ut-Schritten oder in 2-pl-Schritten wieder abgeben, je nachdem, welches Rastwerk gerade eingeschaltet ist. Die Begrenzung des größeren Volumens kann durch ein besonders deutliches Einrasten hervorgehoben werden, wenn der entsprechende Rastfolger durch einen zweistufig arretierbaren Druckknopf stärker gegen das Raster gedrückt wird
e) Durch mehrfaches Überrennen der Rastungen können ganze Vielfache der eingestellten Volumina dosiert werden.

Die Kraft, die den Rastfolger gegen das Raster drängt, ist so einzustellen, daß die Rastung markant genug wird und nicht versehentlich überrannt werden kann. Der Rastzustand muß sich aber auch leicht genug lösen lassen, damit nicht jeder Pipettierschritt mit einem starken Ruck beginnt. Ein "passives Ring-Rastwerk" kann z. B. aus einem Oberflächenprofilraster und einem federnden Rastfolger bestehen, oder auch aus einem magnetischen Raster und einem der magnetischen Anziehung oder Abstoßung unterworfenen Rastfolger. Man kann die Abstände der Rastungen oder der Anschläge voneinander stufenlos verstellen (Abb. 3, 4). Dadurch lassen sich mit einer bestimmten Spritze beliebige Volumina oder mit Spritzen beliebiger Innenquerschnitte gleiche Volumina abmessen. Jeder Pipettierschritt soll noch vollständig ausgeführt werden können, auch in den extremen Positionen des Kolbens in der Spritze. Das kann man durch geeignete Federungen an den Endpunkten erreichen, die dem letzten Schritt einen Widerstand entgegensetzen, aber seine vollständige Ausführung noch erlauben, oder durch akustische Signale, wie sie in Schreibmaschinen eingebaut sind, um das Zeilenende anzukündigen.

Das kleinste mit einer Spritze dosierbare Volumen ist gleich dem Produkt aus dem Innenquerschnitt des Zylinders und dem kleinsten genau abmeßbaren Vorschub des Kolbens im Zylinder. Für ein genaues Dosieren im Mikroliterbereich kann man daher Spritzen mit einem sehr kleinen Innenquerschnitt verwenden, oder man nimmt eine dickere Spritze und verschiebt den Kolben um nur sehr kurze Strecken. Jedem definierten Kolbenvorschub entspricht eine bestimmte Strecke im Meßbereich der Pipette. Sehr kleine Strecken können aber mit einfachen mechanischen Mitteln nicht genau genug abgemessen werden.

Die gewünschte Verkleinerung des Vorschubs läßt sich durch das Spindelsystem erhalten: Wird eine Spindel gegen eine Mutter um 360° gedreht, dann verschiebt sie sich in Längsrichtung um die mit der Gewindesteigung angegebene Strecke h.

In der gleichen Zeit legt der Umfang der Spindel den Weg 2 rn zurück. Dieser Weg ist um 2 rn/ h mal länger als der axiale Vorschub. Wenn das Gewinde um 1 mm pro 360° ansteigt, dann steht demnach an der peripherie eines auf die Spindel fest montierten Ringes von 31,8 mm Durchmesser 100 mal mehr an Meßstrecke zur Verfügung als in Längsrichtung. Dadurch kann ein um ein Hundertstel kleineres Volumen abgemessen werden, als es in axialer Richtung möglich ist. Es ist aber mit derselben Pipette auch möglich, ein viel größeres Volumen zu dosieren. Man braucht dazu die Spindel nur um einen größeren Winkel zu drehen, gegebenenfalls um über 360°. Die
Spindelkonstruktion deckt auf diese Weise einen sehr breiten Volumenbereich ab und ermöglicht es, daß mit einer Spritzenfüllung eine Vielzahl kleinster Volumina dosiert werden kann. Spindeln haben den weiteren Vorzug, daß die Steigung ihres Gehindes dem Innenquerschnitt der Spritzen angepaßt werden kann. Deshalb lassen sich zur Konstruktion von Dosiergeräten, die Volumina im metrischen oder in einem anderen System pipettieren sollen, beliebige Spritzen verwenden.

Für ein Spindelsystem läßt sich das Prinzip des "passiven Ring-Rasters" platzsparend ausnützen. Ein lineares Raster muß nähmlich, ohne Übersetzung, ebenso lang sein wie die Strecke, um die der Kolben insgesamt verschoben werden kann, weil jede Rastung nur einmal benutzt wird. Beim Spindelsystem wird dagegen ein Rasterring währen eines Gesamthubs um mehrere Runden gedreht und jede Rastung wird dabei mehrmals in Anspruch genommen.

### Ausführungsbeispiele

Die Erfindung wird anhand einiger schematischer Abbildungen erläutert. Es zeigen
Abb. 1: eine Pipette mit Ringrastwerk und drehfixierter Spindel,
Abb. 2: eine Pipette mit Ringrastwerk und sich drehendem Kolben,
Abb. 3: einen Scherenmechanismus mit Spindelantrieb und Ringrastwerk,
Abb. 4: einen Ratschenantrieb mit verstel Ibarem Drehwinkel für ein Spindelsystem und Abb. 5: eine Mehrkanalpipette mit doppeltem Spindelantrieb.

### Pipette mit Ringrastwerk und drehfixierter Spindel

### (Abb. 1)

In Abb. 1 wird eine drehfixierte Spindel 401 durch eine im Pipettengehäuse gelagerte rotierende Spindelmutter 402 axial verschoben. Die Längswelle 403 wird von der Querwelle 404 über das Kegelrad 405 und eines der beiden Kegelräder 406 und 407 gedreht. Antrieb der Querwelle durch ein Handrad 408 (ggf. kombiniertes Mikrometer-Makrometer-Rändelrad) oder durch einen Druckknopf 409 mit Ratschenmechanismus 470. Je nachdem ob sich das Kegelrad 405 der Längswelle 403 mit dem linken oder mit dem rechten Kegelrad der Querwelle in Eingriffe befindet (Stellung a oder Stellung b des Schnäppers 411), wird durch die Betätigung des Druckknopfes 409 die Spindelmutter 402 über den an ihr angebrachten Zylinder 414 im Uhrzeigersinn oder dagegen verdreht. Dabei werden die drehfixierte Spindel 401 und der mit ihr starr verbundene Spritzenkolben 412 nach oben oder nach unten geschoben. Der Kolbenvorschub wird durch ein Ring-Rastwerk in definierte Strecken unterteilt, deren Länge dem Drehwinkel proportional ist, den zwei benachbarte Rastungen eines eingestellten Rasterrings 413 zueinander einnehmen.

Während der Spritzenkolben von einer Extremstellung in die andere verschoben wird, drehen sich die Rasterringe um mehrere Touren, und dieselben Rastungen werden mehrmals benutzt. Dadurch wird Platz gespart, aber alle Rastungen müssen den gleichen Abstand voneinander haben. Es können daher nur Volumina dosiert werden, die einen natürlichen Bruchteil des Volumens darstellen, das bei einer vollen Umdrehung des Rasterrings aufgenommen oder abgegeben wird. Es gibt in der Pipette der Abb. 1 z. B. keinen Ring für das Dosiervolumen von 9 µl. Diesem Mangel kann man dadurch abhelfen, daß man einige Rasterringe durch eine geeignete Übersetzung mit der Längswelle in Beziehung bringt. Es bietet sich auch eine andere Möglichkeit an:
Durch ein Spindelsystem mit genügend steilem Gewindeanstieg kann es erreicht werden, daß sich die Spindelmutter um höchstens 360° dreht, während die Spritze ihr ganzes Volumen aufnimmt oder abgibt. Jetzt können Rasterringe für beliebige Volumina eingesetzt werden, weil die Abstände der Rastungen voneinander nicht mehr im Umfang der Rasterringe aufgehen müssen. Für diese Lösung empfehlen sich Spindeln und Rasterringe mit möglichst großen Durchmessern.

### Pipette mit Ringrastwerk und sich drehendem Kolben (Abb. 2)

Die in Abbildung 1 gezeigte Pipette enthält eine drehfixierte Spindel. Wenn ein Kolben in einem Spritzengehäuse aber um sehr kleine Strecken verschoben werden soll, ist es besser, den axialen Vorschub mit einem Verdrehen der Kolbendichtung gegen das Spritzengehäuse zu kombinieren, weil dadurch das Rucken in axialer Richtung vermindert wird. Das wird durch eine Konstruktion ermöglicht, für die ein Beispiel in Abb. 2 dargestellt ist:
Durch ein Handrad 601 wird ein Vierkantrohr 602 verdreht. In diesem gleitet in axialer Richtung teleskopartig ein Würfel 603, der nach unten in eine Spindel übergeht. Das untere Ende der Spindel ist über ein Steckprofil trennbar, aber formschlüssig und gegeneinander nicht verdrehbar mit einer Kolbendichtung verbunden. Bei der axialen Verschiebung des Kolbens dreht sich die Kolbendichtung zwangsläufig mit. Der Drehwinkel wird für jeden Pipettierschritt durch ein Ring-Rastwerk 604 festgelegt. Anwendung als Transferpipette, Dispensier- und
Kollektorpipette, mit mehreren Rasterringen als Dilutorpipette für einen sehr großen Volumenbereich.

### Scherenmechanismus mit Spindelantrieb und Ringrastwerk (Abb. 3)

Bei dieser einfachen Konstruktion lassen sich die Dosiervolumina stufenlos einstellen: Eine durch zwei Lager 801 und 802 im Pipettenkörper befestigte Spindel 803 kann durch ein Handrad 804 in beide Richtungen verdreht werden. Dadurch nähern sich die beiden Spindelmuttern 805 und 806 einander oder sie entfernen sich voneinander. Die Spindelmuttern sind mit den rechts abgebildeten Schenkeln des Scherenmechanismus gelenkig verbunden, gegen ein Verdrehen um die Spindelachse aber gesichert (z. B. quer durchbohrte Zylinder). Auf der anderen Seite der Schere sind an zwei Gelenken 807 und 808 ein Kolben 809 und ein Halter für ein aufzusteckendes Spritzengehäuse 810 befestigt, die beim Öffnen und Schließen der Schere gegeneinander bewegt werden. Dabei gleitet das Hauptgelenk 811 in einer am Pipettenkörper befestigten Langlochführung 812. Auf die Spindel ist ein Rasterring 813 fest montiert. Dieser kann auch mit dem Handrad 804 kombiniert werden. Durch die Rastungen wird -der-gesamte Kolbenhub in gleichlange Teilstrecken zerlegt.(Die Mittelpunkte der Spindelmuttern beschreiben beim Verdrehen der Spindel einen Bogen um das Kauptgelenk 811. Einen zweiten Bogen um das Hauptgelenk beschreiben die Mittelpunkte der beiden Gelemke auf der linken Seite der Abbildung. Der rechte Bogen wird, entsprechend der Steigung des Spindelgewindesund dem Abstand zweier Rastungen voneinander, in eine bestimmte Anzahl gleichlanger Strecken aufgeteilt. Jeder dieser Strecken ist eine bestimmte Teilstrecke des Bogens links zugeordnet, die gleich der Verschiebestrecke des Kolbens gegen den Zylinder ist.)

Dieses Gerät kann mehrere Rasterringe mit unterschiedlichen Rastereinteilungen enthalten. Darüberhinaus ist es möglich, das mit jedem Rasten dosierte Volumen stufenlos einzustellen. Dazu werden die beiden linken Schenkel nach vorübergehendem Lösen der Halteschrauben 874 und 875 teleskopartig verkürzt oder verlängert, z. B. mit zwei eingebauten Mikrometerschrauben. Je weiter diese Schenkel herausgezogen sind, umso größer ist das mit jedem Rasten dosierte Volumen, und umso mehr wird die Kapazität des Spritzengehäuses ausgenutzt.

Anwendung als Transferpipette, Dispensier-und Kollektorpipette, mit einem Rastwerk wie in Abb. 1 auch als Dilutor.

### Ratschenatrieb mit verstellbarem Drehwinkel für ein Spindelsystem (Abb. 4)

Für Dosiergeräte, deren Spindeln sich bei einem Pipettierschritt um weniger als 360° zu drehen brauchen, genügt die einfachere Konstruktion eines Ratschenantriebs.

Er besteht aus
a) einem drehfixierten Außenring 1001, der einen festen 1002 und einen verstellbaren Anschlag 1003 trägt,
b) einem Treibring 1004 mit einem zwischen den Anschlägen des Außenrings pendelnd zu bewegenden Anschlag1005 und einer Klinke 1006,
c) einem Zahnring 1007, der z. B. mit einer Spindelmutter (wie 402 in Abb. 1) oder mit einem Vierkantrohr 602 der Abb. 2 starr verbunden ist, und der von der Klinke des Treibrings in einer Richtung verdreht werden kann.

Während der Treibring entgegen der Antriebsrichtung bewegt wird oder während er sich in Nullstellung befindet, ist der Zahnring durch den Schnäpper 1008 gegen ein Verdrehen gesichert. Der Treibring kann beispielsweise direkt durch ein Handrad betätigt werden oder durch einen Umlenkhebel, vergleichbar dem Papierschnelleinzugshebel einer Schreibmaschine. Durch eine geeignete Federung wird der Treibring am Ende jedes Pipettierschritts in dia Ausgangsposition zurückgedreht. In dieser Stellung befindet sich die Klinke 1006 unter einer Abdeckung 1009, damit sie das Zurückdrehen der Spindel nicht behindert, wenn die Spritze gefüllt wird, oder wenn, gegebenenfalls, ein zweiter, gegenläufiger, Ratschenmechanismus in Funktion gesetzt wird.

Verwendung für Dispensier- oder Kollektorpipetten; mit einem zweiten, gegenläufigen Ratschenmechanismus auch für Dilutoren (Aufnahmevolumen und Abgabevolumen unabhängig voneinander einstellbar); wenn die Anschläge des Au8enrings als federnde Druckpunkte ausgebildet sind, auch für Kolbenhubpipetten mit Luftpolster zwischen Meßteil und Dosiergut.

### Mehrkanalpipette mit doppeltem Spindelantrieb (Abb. 5)

Mehrkanalpipetten können die Effektivität der Laborarbeit erheblich steigern und auch dazu beitragen, daß sich Untersuchungsergebnisse besser miteinander vergleichen lassen.

Bei dem Gerät der Abb. 5 befinden sich in einem Gehäuseblock 1501 zwei Spritzengehäuse 1502, die durch eine Gegenplatte 1503 an einem Verschieben gehindert werden. In den Spritzengehäusen gleiten parallel nebeneinander die Kolben 1504, die am Stempelblock 1505 mit einer weiteren Gegenplatte 1506 befestigt sind. Im Stempelblock ist eine Welle 1507 gelagert, die man durch ein Handrad 1508 (gegebenenfalls mit Grob- und Feintrieb) verdrehen kann. Mit der Welle drehen sich die Rasterringe 1509 und 1510 uns die Kegelräder 1511 und 1512. Dadurch werden über die Kegelräder 1513 und 1514 die beiden Spindeln 1515 und 1516 angetrieben, die ein zueinander gegensinnig verlaufendes Gewinde tragen (wenn das Kegelrad 1511 umgedreht und links vom Kegelrad 1513 eingebaut wird, können zwei gleiche Spindel verwendet werden). Die Spindel drehen sich in den Spindalmuttern 1517 und 1518 und bewegen dadurch den Gehäuseblock 1501 und den Stempelblock 1505 parallel aufeinander zu oder voneinander weg. Gleichzeitig verschieben sich die Kolben in beiden Gehäusen jeweils um die gleiche Strecke.

Das eingeschaltete Ring-Rastwerk 1510 zerlegt den Gesamthub des Kolbens in den Spritzengehäusen in kleine Teilstrecken: In der abgebildeten Einstellung wird beim Verdrehen des Handrades ein Dosiervolumen von 3 4A01 durch das Rastwerk spürbar gekennzeichnet. Das abgebildete Gerät enthält nur zwei Kanäle, es können aber auch Pipetten mit sehr viel mehr nebeneinander oder hintereinander stehenden Spritzen konstruiert werden. Man kann auch mehr Rasterringe einbauen oder andere, in den vorigen Abbildungen gezeigte Rastwerke und Antriebe benutzen.

Zum Pipettieren ohne Verschleppung kann man den ganzen Gehäuseblock mit den __ _ _ Spritzengehäusen und Kolbendichtungen nach Lösen der Schrauben 1519 modulartig auswechseln. Dabei streifen die Innenkragen 1520 der Spritzengehäuse die Kolbendichtungen 1521 von den Kolbenstsngen ab. Die Steckprofile der Kolbenstangen werden in die elastischen Kolbendichtungen der neuen Spritzen gedrückt, mit denen sie dann formschlüssig und spielfrei zusammenhängen.

### 4. Anwendungsbeispiele

Die folgenden Anwendungsbeispiele gelten für diejenigen Ausführungsformen der Erfindung, die gleichzeitig geeignet sind als Transferpipetten, als Dispensier- und Kollektorpipetten und als Dilutoren, z. B. die Geräte nach Abb. 1, 5.

### Einzeldosierung von 25 ui Blut (Abb.1)

Das 25-µl-Ring-Rastwerk wird eingestellt, in eine Wegwerfspritze oder in eine auf das Spritzenende gesteckte Pipettenspitze werden durch Verdrehen des Handrades 2 x 25 µl aufgezogen (von einer Rastung bis zur übernächsten drehen), davon werden 25 µl in das Sekundärgefäß abgegeben (einfacher Rastabstand), der Rest wird mit der Spritze oder mit der Pipettenspitze verworfen.

Wichtiger Vorteil: Kein Fehler durch unberechenbare Benetzung der Pipettenspitze, kein Fehler durch Verschleppung, keine zerspringenden Luftblasen.

### Gleichzeitiges Dispensieren zwölf verschiedener Blutgruppenreagenzien (Abb. 5)

Für die Bestimmung der wichtigsten Blutgruppenmerkmale eines Menschen ist es allgemein üblich, aus etwa zwölf Tropffläschchen die Reagenzien nach Augenmaß auf eine Platte oder in Reagenzröhrchen zu tropfen. Jedes Fläschchen muß einzeln geöffnet und wieder verschlossen werden, auch wenn nur eine einzige Untersuchung anliegt.

Im Gegensatz dazu können die Reagenzien unmittelbar in einer zwölfkanaligen erfindungsgemäß ausgebildeten Pipette aufbewahrt werden. Mit diesem Gerät können einmal oder viele Male nacheinander zwölf genau bemessene gleichgroße Tropfen durch einen einzigen Handgriff dosiert werden.

Die Pipette steht in einem Gestell, das die Ausgänge der Spritzen verschließt, damit die Reagenzien nicht antrocknen. Abgesetzte Teilchen einer Suspension roter Blutkörperchen können vor dem Dosieren aufgewirbelt werden, z. B. durch einen Hohlzylinder aus Stahl, den man in der Spritze mit einem Magneten mehrmals hin und her schiebt.

Wichtigste Vorteile: Erhebliche Zeitersparnis, genaue Dosiervolumina in allen zwölf Kanälen.

### Verdünnen mehrerer 5-µl-Proben in je 200 µl Lösungsmittel (Abb.1 )

Am Spritzenende wird ein Schlauch mit einem Fassungsvermögen von über 5 µl befestigt. Das 5- µl-Rastwerk und das 100-µl-Rastwerk werden eingestellt (5-%AOI-Rastwerk mit weicher Rastung, das andere wird durch einen zweistufigen Druckknopf mit härterer Rastung betrieben).

Die Spritze wird mit Lösungsmittel gefüllt, und ein Volumen bis zur ersten 100-µl-Rastung wird wieder abgegeben. 5 µl Luft ansaugen (zur besseren Trennung des Lösungsmittels von der Probe), 5 µl Probe ansaugen, Schlauchende abwischen, oder, wenn eine Kanüle verwendet wird, ein sauberes Filtrierpapier durchstechen, 210 µl ins Sekundärgefäß abgeben (das 100-µl-Raster wird dabei zweimal überrollt, es rastet am Ende des Verdünnungsschrittes ein).

### Waschen von Platten mit mehreren Reaktionsgefäßen (Abb. 5)

Zum Waschen von Platten währen eines Festphasen-Immunoassays (z. B. Mikrotiter®-Platten) kann eine erfindungsgemäß konstruierte Mehrkanal-Dispenserpipette mit einem Absuger kombiniert werden. Jeder Kanal des Dispensers steht mit einem Reaktionsgefäß über einen Schlauch oder über eine Kanüle in Verbindung, durch die er eine bestimmte Menge Waschflüssigkeit abgeben kann. Über ein T-Stück desselben Schlauches oder über einen anderen Schlauch wird die Flüssigkeit durch ein Vakuum wieder abgesaugt. Es ist zweckmäßig, wechselweise zu dispensieren und abzusaugen.

Diese Methode ist auch für das Waschen von planen Reaktionsplatten nach STöCKER geeignet (Europ. Patentanmeldung 79103987.8).Auf diesen Platten befinden sich Reaktionsfelder, die durch eine wasserabstoßende Beschichtung voneinander getrennt sind. Zum Waschen wird eine zweite Platte aus einem wasserabweisenden Stoff in geeignetem Abstand unter die Reaktionsplatte gelegt. Gegenüber jedem Reaktionsfeld hat die zweite Platte eine Bohrung, durch die der Mehrkanaldispensor die Waschflüssigkeit ausgeben und der Absauger sie wieder entfernen kann.

## Patentansprüche

1. Dosiervorrichtung für Flüssigkeiten zum einmaligen oder zeitlich nacheinander mehrmaligen Aufnehmen oder Abgeben bemessener Volumina, bestehend
aus einem Gehäuse (1502), das von der Dichtung eines Stempels (1504) in zwei voneinander getrennte Räume unterteilt ist, von denen einer mit der Dosierflüssigkeit gefüllt ist oder mit einem Gefäß in Verbindung steht, das mit der Dosierflüssigkeit gefüllt ist,
und aus einem Spindelsystem, das eine Spindel (401; 1516) und eine mit dieser im Eingriff stehende Spindelmutter (402; 1518) aufweist,
wobei das Gehäuse mit der Spindel und der Stempel mit der Spindelmutter oder das Gehäuse mit der Spindelmutter und der Stempel mit der Spindel verbunden ist
und bei einer Verstellung der Spindel gegenüber der Spindelmutter der Stempel im Gehäuse verschiebbar ist,
gekennzeichnet durch
ein über ein Handrad (408; 1508) und/oder einen Umlenkhebel betätigbares Ringrastwerk, das sowohl im Uhrzeigersinn als auch gegen den Uhrzeigersinn drehbar ist,
wobei das Ringrastwerk direkt oder indirekt mit der Spindel oder mit der Spindelmutter in Verbindung steht und der Stempelvorschub durch das Ringrastwerk in definierte Strecken unterteilt ist, deren Längen dem Drehwinkel proportional sind, die zwei Rastungen (Rasterring 413; 1509) oder zwei Anschläge (1002,1003) des Ringrastwerks zueinander einnehmen.

2. Dosiervorrichtung nach Anspruch 1 zum gleiczeitigen Dosieren mehrerer Flüssigkeiten, bei der nebeneinander mehrere Gehäuse in einem Gehäuseblock (1501) und mehrere Stempel in einem Stempelblock (1505) verankert sind, Gehäuseblock und Stempelblock parallel gegeneinander verschiebbar sind, wodurch die Stempel während eines Dosierschrittes in allen Gehäusen eine genau gleich lange Streckezurücklegen,
gekennzeichnet dadurch, daß
die parallele Stellung des Gehäuseblocks und des Stempelblocks zueinander durch eine Parallelführung gesichert ist.

3. Dosiervorrichtung nach Anspruch 2, dadurch gekennzeichnet, daß die Parallelführung ein oder mehrbahnig und starr ist.

4. Dosiervorrichtung nach Anspruch 2, dadurch gekennzeichnet, daß die Parallelführung durch den Verschiebemechanismus bewirkt wird, indem er an mehreren gegenüberliegenden Stellen des Gehäuse- und des Stempelblocks ansetzt, vorzugsweise an den Seiten, und den Abstand der beiden Blocks voneinander an diesen Stellen gleichzeitig um den gleichen Betrag verändert.

5. Dosiervorrichtung nach einem oder mehreren der vorstehenden Ansprüche mit vorwählbarem Dosiervolumen, dadurch gekennzeichnet, daß das Dosiervoiumen durch wahlweises Einsetzen von Spritzen mit unterschiedlichen Innenquerschnitten vorwählbar ist.

6. Dosiervorrichtung nach einem oder mehreren der vorstehenden Ansprüche mit vorwählbarem Dosiervolumen, dadurch gekennzeichnet, daß das Dosiervolumen durch das Einstel len (1509 oder 1510) des Abstandes der Rastungen oder der Anschläge (1002; 1003) voneinander in Stufen oder stufenlos vorwählbar ist.

7. Dosiervorrichtung nach einem oder mehreren der vorstehenden Ansprüche mit vorwählbarem Dosiervolumen, dadurch gekennzeichnet, daß das Dosiervolumen vorgewählt wird, indem bestimmten Abständen der Rastung oder der Anschläge voneinander unterschiedlich große Vorschübe der Stempel in den Gehäusen zugeordnet werden.

8. Vorrichtung nach Anspruch 7, dadurch gekennzeichnet, daß die Zuordnung des Stempelvorschubs zu den bestimmten Abständen der Rastungen oder der Anschläge voneinander durch eine Scherenkonstruktion erfolgt, bei der die Schenkel der Schere in der Länge verstellbar (814; 815) sind.

## Claims

1. Dosing device for liquids, by which measured volumes are received or delivered singly or severally in timed succession, consisting
of a housing (1502), which is divided by the packing of a piston (1504) into two chambers separate from one another, of which one is filled with the dosing liquid or is in communication with a vessel which is filled with the dosing liquid,
and of a spindle system, which comprises a spindle (401; 1516) and a spindle nut (402; 1518) engaging with the latter, the housing being connected to the spindle and the piston to the spindle nut or the housing being connected to the spindle nut and the piston to the spindle, and the piston is displdceable in the housing with a displacement of the spindle relatively to the spindle nut,
characterised by
an annular latch mechanism which can be actuated by way of a handwheel (408; 1508) and/or a shift lever and which is rotatable both clockwise and anti-clockwise, the annular latch mechanism being connected directly or indirectly to the spindle or to the spindle nut and the spindle advance being devided by the annular latch mechanism into defined sections, the lengths of which are proportional to the angle of rotation which two latches (latch ring 413; 1509) or two stops (1002; 1003) of the annular latch mechanism assume in relation to one another.

## Claims

2. Dosing device according to claim 1, for the simultaneous dosing of several liquids,
with which, in juxtaposition, several housings are anchored in a housing (1501 )and several pistons are anchored in a piston block (1505), the housing block and piston block being displacable relatively to one another in parallel relation, whereby the pistons cover a path of exactly equal length during a dosing step in all housings,
characterised in that the parallel position of the housing block and of the piston block relatively to one another is assured by a parallel guide.

3. Dosing device according to claim 2, characterised in that the parallel guide has one or several tracks and is rigid.

4. Dosing device according to claim 2, characterised in that the parallel guiding is caused by the displacement mechanism, by being applied at several opposite positions of the housing block and piston block, advantageously at the sides, and the spacing or the two blocks from one another at these positions simultaneously changes by the same amount.

5. Dosing device according to one or more of the preceding claims, with a preselectable dosing volume, characterised in that the dosing volume can be preselected by selective insertion of injectors of different internal cross-sections.

6. Dosing device according to one or more of the preceding claims, with preselectable dosing volume, characterized in that the dosing volume can be preselected in steps or steplessly by the adjustment (1509 or 1510) of the spacing of the latching means or of the stops (1002; 1003) from one another.

7. Dosing device according to one or more of the preceding claims, with preselectable dosing volume, characterised in that the dosing volume is preselected by advances of different lengths of the pistons in the housings being associated with certain spacings of the latching means or of the stops from one another.

8. Dosing device according to claim 7, characterised in that the correlation of the piston advance with the certain spacings of the latching means or stops from one another is effected by a scissor-type construction, with which the blades or sides of the latter are adjustable in length (814; 815).

## Revendications

1. Dispositif de dosage de liquides pour un prélèvement ou une distribution unique ou répété à intervalles de temps, de volumes dosés, comprenant un boîtier (1502) divisé par une garniture d'étanchéité d'un piston (1504) en deux espaces séparés l'un de l'autre dont l'un est rempli du liquide à doser ou relié à un récipient rempli du liquide à doser, et un système à vis comportant une vis (401; 1516) et un écrou (402; 1518) en prise avec celle-ci, le boîtier étant reliéà la vis et le piston étant relié à l'écrou de la vis ou le boîtier étant relié à l'écrou de la vis et le piston étant relié à la vis, et le piston étant mobile dans le boîtier lorsque la vis est déplacée, caractérisé par un mécanisme à roue crantée qui peut être actionné au moyen d'une roue à main (408; 1508) et/ou d'un levier de commande et qui est rotatif aussi bien dans le sens des aiguilles d'une montre que dans le sens inverse, ledit mécanisme à roue crantée étant relié directement ou indirectement à la vis ou à l'ecrou de la vis, le déplacement du piston étant divisé par ledit mécanisme en intervalles définis dont les longueurs sont proportionnelles à l'angle de rotation formé entre deux crans (roue crantée 413; 1509) ou deux arrêts (1002, 1003) dudit mécanisme.

2. Dispositif de dosage selon la revendication 1 pour le dosage simultané de plusieurs liquides, dans lequel plusieurs boîtiers sont fixés à proximité les uns des autres dans un bloc de boîtiers (1501) et plusieurs pistons sont fixés dans un bloc de pistons (1505), le bloc de boîtiers et le bloc de pistons étant mobiles parallèlement l'un par rapport à l'autre de façon que les pistons lors d'un pas de dosage parcourent, dans tous les boîtiers, une distance exactement égale, caractérisé en ce que la position parallèle du bloc de boîtiers par rapport au bloc de pistons est assurée par un guidage parallèle.

3. Dispositif de dosage selon la revendication 2, caractérisé en ce que le guidage parallèle comporte une ou plusieurs glissières et en ce qu'il est rigide

4. Dispositif de dosage selon la revendication 2, caractérisé en ce que le guidage parallèle est effectué par le mécanisme de déplacement, ledlt mécanisme s'appuyant en plusieurs endroits opposés du bloc de boîtiers et du bloc de pistons, de préférence sur les côtés, et changeant simultanément la distance entre les deux blocs auxdits endroits, avec une valeur égale.

5. Dispositif de dosage selon l'une ou plusieurs des revendications précédentes avec un volume de dosage présélectionné, caractérisé en ce que le volume de dosage peut être présélectionné par la mise en oeuvre de seringues de différentes sections intérieures.

6. Dispositif de dosage selon l'une ou plusieurs des revendications précédentes, avec un volume de dosage présélectionné, caractérisé en ce que le volume de dosage peut être sélectionné par le réglage (1509 ou 1510) de la distance entre les crans ou entre les arrêts (1002; 1003) de façon étagée ou continue.

7. Dispositif de dosage selon l'une ou plusieurs des revendications précédentes, avec un volume de dosage présélectionné, caractérisé en ce que le volume de dosage est présélectionne par le fait que des distances déterminées entre les crans ou entre les arrêts correspondent à des courses différentes des piston dans les boîtiers.

8. Dispositif selon la revendication 7, caraactérisé en ce que la correspondance entre les courses des pistons et les distances déterminées entre les crans ou entre les arrêts s'effectue par une construction en forme de ciseaux dans laquelle les branches des ciseaux sont déplaçables dans le sens longitudinal (814; 815).
